# EUROPÄISCHE PATENTSCHRIFT

(11) **EP 1 284 614 B1**
(45) Veröffentlichungstag und Bekanntmachung des Hinweises auf die Patenterteilung: **07.06.2006**
(21) Anmeldenummer: 01940003.5
(22) Anmeldetag: 30.05.2001
(51) Int. Cl.: A44C 17/02

(54) **SCHMUCKSTÜCK**
JEWELLERY PIECE
BIJOU

(30) Priorität: 30.05.2000 AT 4042000
(43) Veröffentlichungstag der Anmeldung: 26.02.2003
(73) Patentinhaber: Bretterbauer, Dieter, 9020 Klagenfurt (AT)
(72) Erfinder: Bretterbauer, Dieter, 9020 Klagenfurt (AT)
(74) Vertreter: Beer, Manfred
(86) Internationale Anmeldenummer: PCT/AT2001/000171
(87) Internationale Veröffentlichungsnummer: WO 2001/091595

(56) Entgegenhaltungen:
- US-A- 4 796 442
- US-A- 4 800 738
- US-A- 5 437 167
- US-A- 5 542 157
- US-A- 6 065 971

## Beschreibung

Die Erfindung betrifft ein Schmuckstück mit wenigstens einem Stein, der in dem Schmuckstück in einem Paar einander zugekehrter und zueinander parallel verlaufend vorgesehener Nuten verschleblich geführt ist, wobei der wenigstens eine Stein mit seinem Rand in die zueinander offenen Nuten, die einen dem Rand des in ihnen geführten Steines angepaßten Querschnitt besitzen, eingreift.

Ein derartiges Schmuckstück ist aus der US-A-4, 796, 442 bekannt. Bei diesem schmuckstück sind die Nuten, in denen ein Stein gehalten ist, in einem gesonderten Teil des Schmuckstückes vorgesehen. Der die Nuten aufweisende Teil ist mit Hilfe einer ringförmigem Halterung am Schmuckstück befestigt. Die ringförmige Halterung verschließt auch den Kanal, in dem der Stein aufgenommen ist.

Ein Ring, mit beweglichen. Kugeln, der zum zählen beim Beten des Rosenkranzes gedacht ist, ist in der US-A-6,065,971 gezeigt. Dort sind die Kugeln nicht frei beweglich, sondern nur willkürlich verschiebbar, da eine die freie Bewegung der Kugeln behindernde Feder vorgesehen ist.

Der Erfindung liegt die Aufgabe zugrunde, die beweglichkeit des zumindest eines Steines in einem Schmuskstück der eizagangs genannten Gattung, weiter zu verbessern.

Gelöst wird diese Aufgabe erfindungsgemäß mit einem Schmuckstücken nach den Merkmalen des Anspruches 1.

Bevorzugte und vorteilhafte Ausgestaltungen der Erfindung sind Gegenstand der Unteransprüche.

Dank der erfindungsgemäßen, beweglichen Anordnung des Steines (dabei kann es sich um einen echten, einen synthetischen Stein, oder um eine Steinimitation nandeln) entsteht ein durch die Beweglichkeit des Steines völlig neuer Eindruck des Schmuckstückes, der sich je nach der Lage des Steins ändert. Dadurch, daß der wenigstens eine Stein lediglich längs seines Randes am Schmuckstück geführt ist, ist der Stein gut sichtbar und wird durch die "Technik" in seinem Gesamteindruck praktisch nicht abgedeckt.

Die Nuten, in welchen der Stein geführt ist, haben eine der Steinform angepaßte rechteckförmige Querschnittsform.

In das Schmuckstück sind angesetzte Führungeschienen mit Nuten vorgeschen.

Die Nuten sind an beiden Enden geschlossen, um ein Herausfallen des Steines zu verhindern.

Weitere Einzelheiten und Merkmale der Erfindung ergeben sich aus der nachstehenden Beschreibung eines schematisch gezeigten Ausführungsbeispieles für ein Führungsschienenpaar.

Es zeigt:
- Fig. 1: im Schnitt ein Führungsschienenpaar mit zwischen, diesen angaordneten Stein ;
- Fig. 2: eine Draufsicht auf ein Führungsschienenpaar mit Stein: und
- Fig. 3: in Schrägansnicht ein Führungsschienenpaar (teilweise).

Ein Führungschienenpaar besteht aus zwei Führungsschienen 1, die parallel zueinander in einem nicht näher gezeigten Schmuckstück, beispielsweise einem Ring, Anhänger, Armreifen, od.dgl. angeordnet sind. Die Querschnittsform der Führungsschienen 1 ist rechteckig, wie dies in den Zeichnungen gezeigt ist.

Die Führungeschienen 1 können auch integrierende Bestandteile des Schmuckstückes sein, d.h., daß das Schmuckgtück selbst bzw. Teils desselben die Funktion der in den Fig. 1 bis 3 gezeigten Führungsschienen 1 übernehmen.

Die in Fig. 1 bis 3 gezeigten Führungsschienen 1 sind in ein Schmuckstück angesetzt wobei auch die Möglichkeit besteht, die Führungsschienen 1 aus einem farblich zu dem Werkstoff des Schmuckstückes kontrastierendem Werkstoff (EdelMetall) zu fertigen.

Ein Stein, 2 im Vorliegenden ein Stein mit Brillantschliff ist mit seinem Rand 3 in Nuten 4 in den Führungsschienen 1 aufgenommen. Dabei ist der Abstand der Führungsschienen 1 und die Größe der Führungsnuten 4 so bemessen, daß der Stein 2 mit geringem Spiel in den Nuten 4 aufgenommen ist, damit er in den Nuten 4 leicht hin- und hergleiten kann, wie dies in Fig. 2 durch die Pfeile angedeutet ist.

Es versteht sich, daß zwischen den Führungsschienen 1, in den in diesen vorgesehenen Nuten 4'geführt, auch mehr als ein Stein 2, z.B. zwei oder mehr Steine 2, die auch unterschiedliche Steine 2 sein können, aufgenommen sein können.

Insbesondere die Fig. 3 zeigt, daß die Querschnittsform der Nuten 4 an die Form des Randes 3 des Steines 2, mit dem er in die Nuten 4 eingreift, angepaßt ist. So ist hier eine im Grundquerschnitt rechteckige Form der Nuten 4 durch an der unteren Nutwand vorgesehene Schrägflächen 5 (Fasen) an die Form des Randes 3 des Steines 2 angepaßt.

Es versteht sich, daß andere Quersehnittsformen, wie trapezförmig, V-förmig, oder gerundet, möglich sind, erfindungsgemäß wird jedoch eine rechteckge Form beansprucht.

Es ist auch nicht erforderlich, daß die Nuten 4, so wie in Fig. 3 gezeigt, gerade sind. Die Nuten 4 können in den Führungsschienen 1, bzw. in dem Schmuckstück auch anders als geradlinig, nämlich gebogen verlaufen. Dabei besteht die Möglichkeit, durch unterschiedliche Krümmungen, oder einem unterschiedlichen Verlauf der Nuten 4, besondere Effekte zu erzielen, da der Stein 2 dann in dem Schmuckstück nicht nur hin- und hergleitet, sondern auch seine Lage ändert (kippt), so daß besondere Reflexeffekte erzielt werden können.

Wenn wenigstens ein Stein 2 immittelbar im Schmuckstück beweglich gelagert sein soll, genügt es, wenn in dem Schmuckstück zwei einander zugekehrte Nuten 4 für die Aufnahme des Steines 2 vorgesehen sind.

Die Enden der Nuten 4 sind geschlossen, wie dies beispielsweise in Figr. 2 angedeutet ist, so daß ein in den Nuten 4 beweglich aufgenommener Stein 2 oder in den Nuten 4 verschiebbar geführte Steine 2 nicht aus den Nuten 4 herausgleiten kann.

In bestimmten Anwendungsfällen kann es vorteilhaft sein, an wenigstens einem Ende jeder Nut 4 einen beweglichen, oder abnehmbaren verschlußteil vorzusehen, damit der Stein ausgetauscht werden kann. Wenn solche z.B. in ihre Schließstellung federbelastete Verschlußmittel vorgesehen sind, kann die Anzahl und/oder Art der Steine, die in den Nuten 4 des Schmuckstückes oder der Führungsschienen 1 geführt sind, leicht geändert werden. Solche Verschlußmittel 5 sind in Fig. 2 angedeutet.

Zusammenfassend kann ein Ausführungsbeispiel der Erfindung wie folgt dargestellt werden:

An einem Schmuckstück ist wenigstens ein Zierteil, der ein Stein sein kann, dadurch beweglich gehaltert, daß das Zierteil in dem Schmuckstück in einem Paar einander zugekehrter Nuten, deren Querschnittsform der Form des Zierteils angepaßt ist und die gegebenenfalls in Führungsschienen angeordnet sind, geführt ist.

## Patentansprüche

1. Schmuckstück mit wenigstens einem Stein (2), der in dem Schmuckstück in einem Paar einander zugekehrter und zueinander parallel verlaufend vorgesehener Nuten (4) verschieblich geführt ist, wobei der wenigstens eine stein (2) mit seinem Rand (3) in die zueinander offenen Nuten (4), die einen dem Rand (3) des in ihnen geführten Steines (2) angepaßten Querschnitt besitzen, eingreift, **dadurch gekennzeichnet, daß** die Nuten (4) in Führungsschienen (1), die zueinander parallel verlaufend in dem Schmuckstück verbunden sind, vorgesehen sind, daß der Querschnitt der Nuten (4) rechteckförmig mit abgeschrägten Kanten (5) an den unteren Nutwänden ist, daß zwischen den in die Nuten (4) eingreifenden Rändern (3) des Steines (2) und den Nutenböden Freiräume vorliegen und daß die Nuten (4) in den Führungsschienen (1) an beiden Enden verschlossen sind.

2. Schmuckstück nach Anspruch 1, **dadurch gekennzeichnet, daß** die Nuten (4) geradlinig sind.

3. Schmuckstück nach Anspruch 1, **dadurch gekennzeichnet, daß** die Nuten (4) wenigstens einen gekrümmten Abschnitt aufweisen

## Claims

1. Jewellery with at least one stone (2) being movable guided in the jewellery in a pair of grooves (4) facing each other and running parallel to one another, said at least one stone (2) engages with his edge (3) into the grooves (4) opened to each other and having a cross section fitted to the edge (3) of the stone (2) being guided therein, **characterized in that** the grooves (4) are provided in guide rails (1) running parallel to one another and being joined in the jewellery, that the cross section of the grooves (4) is rectangular with bevelled edges (5) at the lower wall of the grooves, that free spaces are provided between the edges (3) of the stone (2) engaging with the grooves (4) and the ground of the grooves, and that the grooves (4) in the guide rails (1) are closed at both ends.

2. Jewellery according to claim 1, **characterized in that** the grooves (4) are linear.

3. Jewellery according to claim 1, **characterized in that** the grooves (4) have at least one curved portion.

## Revendications

1. Bijou avec au moins une pierre (2) qui est guidée déplaçable dans une paire de rainures (4), tournées l'une vers l'autre et s'étendant de manière parallèle, la pierre (2) s'avançant avec son bord (3) dans les rainures (4), qui sont ouvertes l'une vers l'autre et qui présentent une section transversale adaptée à la pierre (2) qu'elles guident, **caractérisé en ce que** les rainures (4) sont prévues dans des rails de guidage (1) qui sont reliés dans le bijou tout en s'étendant parallèlement, que la section transversale des rainures (4) est rectangulaire avec des arêtes en biseau (5) sur les parois inférieures des rainures, qu'entre les bords (3) de la pierre (2), qui s'avance dans les rainures (4), et les fonds des rainures demeurent des espaces libres et **en ce que** les rainures (4) dans les rails de guidage (1) sont fermées aux deux extrémités.

2. Bijou suivant la revendication 1, **caractérisé en ce que** les rainures (4) sont rectilignes.

3. Bijou suivant la revendication 1 **caractérisé en ce que** les rainures (4) présentent au moins une section arquée.
